# EUROPÄISCHE PATENTSCHRIFT

(11) **EP 2 793 642 B1**
(45) Veröffentlichungstag und Bekanntmachung des Hinweises auf die Patenterteilung: **06.04.2016**
(21) Anmeldenummer: 12820857.6
(22) Anmeldetag: 21.12.2012
(51) Int. Cl.: A45D 40/26, A46B 5/00, A46B 11/00

(54) **FALTBARER APPLIKATOR**
FOLDABLE APPLICATOR
APPLICATEUR PLIABLE

(30) Priorität: 23.12.2011 DE 202011052466 U
(43) Veröffentlichungstag der Anmeldung: 29.10.2014
(73) Patentinhaber: GEKA GmbH, 91572 Bechhofen (DE)
(72) Erfinder: GEUTHER, Manuela, 90768 Fürth (DE); HAMMER, Daniela, 91790 Nennslingen (DE)
(74) Vertreter: Misselhorn, Hein-Martin
(86) Internationale Anmeldenummer: PCT/EP2012/076777
(87) Internationale Veröffentlichungsnummer: WO 2013/093062

(56) Entgegenhaltungen:
- EP-A1- 0 761 122
- EP-A1- 0 791 307
- EP-A1- 0 861 616

## Beschreibung

Die Erfindung betrifft eine Kosmetik- und insbesondere eine Mascara-Einheit nach dem Oberbegriff des Anspruchs 1.

Typische Mascaraeinheiten bestehen aus einem Vorratsbehälter und einem Applikator, der seinerseits aus einem Griffstück, einem Stiel und einem Abschnitt besteht, der den Besatz des Applikators trägt, siehe z. B. das Dokument EP 0 791 307 A1.

Da es sehr ungünstig ist, bei der Applikation mit der den Applikator führenden Hand unmittelbar im Bereich des Auges zu hantieren, besitzen die üblichen Applikatoren einen vergleichsweise langen Stiel, der einen hinreichend großen Abstand zwischen dem Besatz und dem eigentlichen Handgriff schafft.

Die Vorratsbehälter, in denen die Mascaramasse jeweils bevorratet wird, tragen der Tatsache, dass die Applikatoren üblicherweise so gestaltet sind, wie soeben beschrieben, dadurch Rechnung, dass sie eine längliche, eckige oder runde Gestalt aufweisen - typischerweise sind die Vorratsbehälter als längliche Zylinder ausgebildet, die den langen Stiel und den an ihn befestigten Besatz in sich aufnehmen, wenn die Mascaraeinheit verschlossen ist und der Applikator sich in Verstauposition befindet.

Es besteht jedoch aus unterschiedlichen Gründen in jüngster Zeit vermehrt Bedarf, von der klassischen Ausgestaltung der Vorratsbehälter abzuweichen und stattdessen kleine, kompakte Vorratsbehälter vorzusehen. Ein Grund hierfür ist zum Bei¬1-spiel, dass es Schwierigkeiten bereitet, die Kosmetikmasse, die in einem länglichen Kosmetikbehälter bevorratet gehalten wird, vollständig aufzubrauchen. Denn gerade dann, wenn der Kosmetikbehälter bereits weitgehend entleert ist, sammeln sich die Reste der noch vorhandenen Mascaramasse nicht selten in einem Bereich des länglichen Vorratsbehälters an, der in einiger Entfernung von der Position liegt, die der Besatz einnimmt, sobald der Applikator nach Gebrauch vollständig in den Vorratsbehälter eingeführt und gegenüber dem Vorratsbehälter festgesetzt worden ist.

Gestaltet man nun aber einfach nur die Vorratsbehälter kompakter, dann tut sich das Problem auf, dass der Applikator weit über den Vorratsbehälter hinausragt, was nicht nur optisch unschön ist, sondern zugleich auch den Gewinn an Kompaktheit, der eigentlich mit dem kompakten Vorratsbehälter einhergeht, beeinträchtigt. Hierauf lediglich dadurch zu reagieren, dass man den Applikator kürzer ausführt und dadurch den Abstand zwischen dem Teil des Handgriffs, den der Benutzer oder die Benutzerin anfasst, und dem Besatz verringert, ist jedoch auch keine befriedigende Lösung. Denn unter einer solchen Maßnahme leidet die Handhabung, da dann bei der Applikation mit der den Applikator führenden Hand näher am Auge hantiert werden muss, was von vielen Benutzern oder Benutzerinnen als unangenehm empfunden wird.

Somit ist es die Aufgabe der Erfindung, eine Kosmetikeinheit zu schaffen, die sehr kompakt gestaltet werden kann, ohne dass aufgrund dessen Kompromisse in Bezug auf den Applikator eingegangen werden müssen.

Diese Aufgabe wird mit den Merkmalen des Anspruchs 1 gelöst. Erfindungsgemäß kommt insbesondere zur Verwendung im Mascara-Bereich eine Kosmetikeinheit zum Einsatz, die einen Applikator und einen Vorratsbehälter umfasst. Dabei kann der Applikator so an dem Vorratsbehälter festgelegt werden, dass der Applikator die Entnahmeöffnung des Vorratsbehälters dicht verschließt. Der Applikator zeichnet sich dadurch aus, dass der stets außerhalb des Vorratsbehälters befindliche Teil des Applikators faltbar ist. Hierdurch ergibt sich ein Applikator, der in dem Moment, in dem er in seiner Verstauposition am Vorratsbehälter festgelegt ist, nur sehr wenig Platz braucht. Den¬-noch bietet der Applikator, indem er zum Zwecke der Applikation kurzerhand auseinander gefaltet wird, während der Applikation die gewohnte Größe, so dass mit der den Applikator führenden Hand nicht unmittelbar im Nahbereich des Auges hantiert werden muss. Unter einer Festlegung des Applikators am Vorratsbehälter wird eine reibschlüssige und/oder formschlüssige Befestigung des Applikators derart verstanden, dass der Applikator sicher in seiner Verstauposition verbleibt und dabei den Vorratsbehälter abdichtet, so dass es nicht zu einem unerwünschten Auslaufen der Kosmetikmasse kommen kann.

Im Rahmen eines bevorzugten Ausführungsbeispiels ist vorgesehen, dass der Applikator zwei Teile umfasst, die durch ein Scharnier miteinander verbunden sind, so dass ein Teil des Applikators trotz des teilweise Eintauchens des Applikators in den Vorratsbehälter relativ zu dem Vorratsbehälter verschwenkt und dadurch näher an den Vorratsbehälter herangeführt werden kann. Unter einem solchen Scharnier wird vorzugsweise ein echtes Scharnier verstanden, d. h. eine Verbindung der zwei betroffenen Teile derart, dass das eine Teil relativ zu dem an- deren Teil an der Verbindungsstelle eine gleitende Bewegung ausführt. Typischerweise ist ein solches Scharnier so ausgebildet, dass es mindestens einen Scharnierbolzen besitzt, der in mindestens ein Scharnierauge, vorzugsweise zwei Scharnieraugen eingreift und so eine Schwenkachse bildet. Für einen Einsatz im low-cost-Bereich kommt aber ggf. auch ein Film-scharnier in Frage, auch wenn ein solches Filmscharnier nicht die bevorzugte Ausführungsform ist, da sich bei einem solchen Filmscharnier nur schwer dafür sorgen lässt, dass es nicht zu einer unerwünschten Schwenkbewegung kommt. Dies lässt sich bei einem herkömmlichen Scharnier leichter bewerkstelligen, indem das Scharnier mit einer derartigen inneren Reibung ausgeführt wird, dass die beiden durch das Scharnier miteinander verbundenen Teile vom Benutzer oder der Benutzerin in eine gewünschte Position gebracht werden können, in der diese Teile reibungsbedingt verharren, bis der Benutzer oder die Benutzerin ihre Position ändert. Ein solches Scharnier erlaubt es, gleich wie es ausgeführt ist, einen Teil des Applikators näher an den Vorratsbehälter heranzuführen und dort vorzugsweise festzulegen. Hierdurch werden sehr kompakte Kosmetikeinheiten möglich, ohne entsprechend miniaturisierte Applikatoren verwenden zu müssen.

Vorzugsweise ist die Kosmetikeinheit so gestaltet, dass der mit Hilfe des Scharniers näher an den Vorratsbehälter heranzuführende Teil des Applikators zusätzlich an dem Vorratsbehälter festgelegt werden kann. Das heißt, dass der aufgrund des Scharniers bewegliche Teil des Applikators ebenfalls an dem Vorratsbehälter festgelegt werden kann, wodurch ein unbeabsichtigtes Aufeinanderklappen des Applikators verhindert wird. Zusätzlich wird hierdurch der Applikator insgesamt fester an den Vorratsbehälter festgelegt, so dass die Gefahr geringer ist, dass es zu einer unbeabsichtigten Trennung zwischen dem Applikator und dem Vorratsbehälter kommt, beispielsweise während eines Transports der Kosmetikeinheit in einer Handtasche.

Im Rahmen einer anderen bevorzugten Ausführungsform ist vorgesehen, dass der Applikator, wenn er seine Verstauposition einnimmt, einen ersten Bereich aufweist, mit dem er an den Vorratsbehälter festgelegt ist, und einen in Richtung entlang der nicht zwangsläufig geradlinig verlaufenden Längsachse des Applikators davon beabstandeten zweiten Bereich, mit dem er ebenfalls am Vorratsbehälter festgelegt ist. Die Festlegung des Kosmetikapplikators an zwei unterschiedlichen Stellen relativ zum Vorratsbehälter sorgt für eine besonders sichere Festlegung des Kosmetikapplikators am Vorratsbehälter.

Vorzugsweise ist es so, dass der Abstand zwischen dem ersten und dem zweiten Bereich mindestens ¼ der Gesamtlänge des Applikators, einschließlich seines Stiels und seines Griffs, beträgt.

Im Rahmen einer anderen bevorzugten Ausführungsform ist es vorgesehen, dass der Applikator gewindelos an dem zugehörigen Vorratsbehälter festgelegt werden kann, wobei der Applikator, wenn er seine Bereitschaftsposition einnimmt, nicht nur im Bereich der Mündung des Vorratsbehälters an diesem festgelegt ist, sondern zusätzlich auch in einem von der Mündung entfernten Bereich. Als Festlegung im Sinne dieses Anspruchs genügt es bereits, wenn ein Teil des Applikators in eine Mulde eingelegt ist. Vorzugsweise wird aber unter einer Festsetzung tatsächlich eine echte reib- oder formschlüssige Festsetzung bzw. Befestigung des Applikators an dem Vorratsbehälter verstanden.

Vorzugsweise besteht zwischen der Mündung des Vorratsbehälters und dem von der Mündung entfernten Bereich, in dem der Applikator zusätzlich an den Kosmetikvorratsbehälter festgelegt ist, ein Abstand von mindestens 8 mm, besser von mindestens 16 mm und idealerweise von mindestens 25 mm, jeweils gemessen in gerader Linie.

Bevorzugt ist es so, dass der mit Hilfe des Scharniers relativ zu dem Vorratsbehälter bewegliche Teil des Applikators zumin¬dest lokal an der Außenoberfläche des Vorratsbehälters festlegbar ist, wodurch die Festlegung des Applikators in einem mündungsfernen Bereich herbeigeführt werden kann. Es besteht also keine Notwendigkeit, den Vorratsbehälter so groß auszufüh-ren, dass der Applikator hier vollständig oder überwiegend hineinpasst, stattdessen kann die Größe des Vorratsbehälters relativ zum ausgeklappten Applikator so sein, dass der Appli- kator, wenn er in den Vorratsbehälter hineingesteckt ist, diesen weit überragt. Der überragende Teil des Applikators wird dann mit Hilfe des Scharniers umgeklappt, wobei ein Teil des Applikators an der Außenoberfläche des Vorratsbehälters zu liegen kommt bzw. angelegt wird, vorzugsweise in einer Mulde.

Eine besonders bevorzugte Ausgestaltung des Vorratsbehälters sieht vor, dass der Vorratsbehälter auch nicht entlang einer einzigen Achse rotationssymmetrisch oder quasi rotationssymmetrisch ist (Sechseck, Achteck, usw.). Idealerweise ist der Applikator, insgesamt gesehen, ein Flachapplikator. Aufgrund dieser Eigenschaft besitzt er mindestens zwei große Hauptflächen und mindestens drei in etwa senkrecht hierauf stehende kleine Nebenflächen. Optimalerweise ist es so, dass die Fläche einer jeden Hauptfläche um mindestens den Faktor 5 größer ist als die Fläche einer jeden Seitenfläche.

Im Rahmen einer bevorzugten Ausführungsform ist vorgesehen, dass der mit Hilfe des Scharniers relativ zu dem Vorratsbehälter bewegbare Teil des Applikators in eine hierfür vorgesehene Mulde des Vorratsbehälters eingelegt werden kann, um den Applikator vollständig in seine Verstauposition zu bringen. Dies kann vorzugsweise derart erfolgen, dass der betreffende Teil des Applikators nicht mehr oder nur unwesentlich über die Außenkontur des Vorratsbehälters, in die die Ausnehmung eingearbeitet ist, hinausragt. Idealerweise wird die Mulde durch eine Aussparung im Vorratsbehälter gebildet, die zumindest im Wesentlichen der Kontur des Teils des Applikators entspricht, der in die Mulde eingelegt werden soll. Ganz optimal ist dabei, wenn der in die Mulde eingelegte Teil des Applikators reibschlüssig gegen die Wände der Mulde verspannt wird und/oder formschlüssig in der Mulde verrastet wird. Gegebenenfalls können zusätzliche Rastmittel vorhanden sein, etwa in Gestalt eines Zapfens an dem Vorratsbehälter im Bereich der Mulde, der in eine entsprechende Gegenausnehmung an dem Applikator einrastet oder sich dort einspreizt. Umgekehrt ist es genauso möglich, den Zapfen an dem Applikator vorzusehen und die entsprechende Ausnehmung an dem Vorratsbehälter vorzusehen.

Erfindungsgemäß weist der Applikator einen keil- oder kegelartig verdickten Abschnitt auf, der sich entlang seines Umfangs elastisch gegen einen Ab-schnitt eines in die Mündung des Vorratsbehälters eingesetzten Abstreifers oder separaten Dichtelements verspannt, sobald der Applikator mit dem Nachdruck in den Vorratsbehälter eingeschoben wird, der erforderlich ist, um den Applikator in seine Bereitschaftsposition am Vorratsbehälter zu bringen. Mit einer solchen Verdickung kann die notwendige elastische Vorspannung zwischen dem Abstreifer und dem Applikator oder zwischen der betreffenden Dichtung und dem Applikator erzeugt werden, die erforderlich ist, um für eine sichere Abdichtung zu sorgen, die vor einem Auslaufen des Kosmetikums schützt.

Weitere Vorteile, Wirkungsweisen und Ausgestaltungsmöglichkeiten der Erfindung ergeben sich aus den nachfolgend anhand der Figuren erläuterten Ausführungsbeispielen.

Es zeigen:
- Figur 1:: einen Querschnitt durch ein erstes Ausführungsbeispiel;
- Figur 2:: eine perspektivische Ansicht des ersten Ausführungsbeispiels von vorne;
- Figur 3:: eine perspektivische Ansicht des ersten Ausführungsbeispiels von vorne in dem Moment, in dem der Applikator durch die Mündung des Vorratsbehälters hindurch in diesen eingeschoben worden ist, ohne bereits im mündungsfernen Bereich an dem Vorratsbehälter festgesetzt worden zu sein;
- Figur 4:: eine Seitenansicht des ersten Ausführungsbeispiels;
- Figur 5:: den im Rahmen des ersten Ausführungsbeispiels verwendeten Applikator für sich alleine;
- Figur 6:: eine Schnittzeichnung durch ein zweites Ausführungsbeispiel der Erfindung;
- Figur 7:: eine perspektivische Darstellung der ansonsten der Figur 6 entsprechenden Schnittzeichnung, hier bei auseinandergefaltetem Applikator;
- Figur 8:: eine perspektivische Darstellung der ansonsten der Figur 6 entsprechenden Schnittzeichnung, hier bei zusammengefaltetem Applikator;
- Figur 9:: eine perspektivische Volldarstellung des zweiten Ausführungsbeispiels bei zusammengeklapptem Applikator;
- Figur 10:: eine perspektivische Gesamtdarstellung des zweiten Ausführungsbeispiels bei auseinandergefaltetem Applikator;
- Figur 11:: den Vorratsbehälter, der im Rahmen des zweiten Ausführungsbeispiels zum Einsatz kommt, für sich alleine;
- Figur 12:: eine Draufsicht auf das von Figur 9 dargestellte Ausführungsbeispiel senkrecht von oben;
- Figur 13:: den erfindungsgemäß im Rahmen des zweiten Ausführungsbeispiels zum Einsatz kommenden faltbaren Applikator für sich alleine;
- Figur 14:: eine perspektivische Ansicht eines dritten Ausführungsbeispiels von vorne;
- Figur 15:: eine Darstellung des dritten Ausführungsbeispiels unmittelbar von vorne;
- Figur 16:: eine Schnittansicht durch das dritte Ausführungsbeispiels;
- Figur 17:: eine Seitenansicht des dritten Ausführungsbeispiels von rechts;
- Figur 18:: eine Seitenansicht des dritten Ausführungsbeispiels von links.

Wie man anhand der Fig. 1 schon auf den ersten Blick gut erkennen kann, ist der Vorratsbehälter dieses erfindungsgemäßen Ausführungsbeispiels anders gestaltet, als man das von den meisten bisher bekannten Kosmetik-Vorratsbehältern kennt, die mit einem Applikator zusammenwirken. Der Vorratsbehälter 2 ist nicht zylindrisch und auch nicht sechs- oder achteckig, also nicht "quasi rotationssymmetrisch". Stattdessen hat er eine klotzartige Form. Diese Form entspricht grob der Gestalt eines Quaders mit einer einseitigen Anschrägung.

Der Vorratsbehälter 2 weist auch keinen Hals im engeren Sinne auf, wie man ihn von den üblichen flaschenartigen Vorratsbehältern her kennt. Stattdessen besitzt er in einer seiner Hauptflächen eine fensterartige, vorzugsweise im Wesentlichen rechteckige Öffnung, durch die ein Teil eines Applikators 3 in den Vorratsbehälter hineingeschoben werden kann. Der Vorratsbehälter ist vorzugsweise aus mehreren Teilen gefertigt, hier nämlich aus einem ersten Teil 2a und einem damit vorzugsweise verrasteten, verklebten oder verschweißten zweiten Teil 2b. Der Vorratsbehälter besitzt ein großvolumiges Inneres, das vollständig zur Bevorratung von Kosmetikmasse dienen kann oder das, vorzugsweise, durch eine Zwischenwand, die hier durch die Linie Zw angedeutet wird, in voneinander abgetrennte Volumina unterteilt wird. Von diesen Volumina dient nur eines zur Bevorratung von Kosmetikmasse. Die bereits erwähnte fensterartige Öffnung, durch die der Kosmetikapplikator in das Innere des Vorratsbehälters 2 hingeschoben werden kann, soll fortan Durchtritt 4 genannt werden. In den Durchtritt 4 ist ein Abstreifer 5 eingeschoben und dort festgesetzt.

Wie am besten anhand der Figur 1 sieht, andeutungsweise aber auch anhand der Figur 5, besitzt der Teil des Applikators, der durch den Abstreifer hindurch in den Vorratsbehälter 2 hineingeschoben wird, einen vorzugsweise keilartig verdickten Bereich 6. Dieser keilartig verdickte Bereich 6 spreizt sich sozusagen in den Abstreifer ein, wenn der Applikator mit dem nötigen Nachdruck in seine Bereitschaftsposition gedrückt wird. Hierdurch kommt es zwischen dem vorzugsweise keilartig verdickten Bereich 6 und dem Abstreifer 5 zu einer elastischen Verspannung, so dass der in den Abstreifer eingeschobene Teil des Applikators den Durchtritt 4 vollständig abdichtet. In Folge dessen kann auch in ungünstigen Fällen nichts von dem in dem Vorratsbehälter 2 bevorrateten Kosmetikum auslaufen. Um dies zu erreichen, ist der Abstreifer 5 vorzugsweise aus einem Material gefertigt, das derart weich bzw. nachgiebig ist, dass zwischen dem Abstreifer und dem in ihn eingeschobenen Teil des Applikators bzw. des keilartig verdickten Bereichs 6 ein durchgehender Kontakt zwischen dem Abstreifer und dem Applikator auftritt - zumindest entlang einer in Umfangsrichtung des Applikators in sich geschlossenen Linie.

Das Besondere des Applikators 3 ist seine Faltbarkeit, die vorzugsweise durch ein Scharnier hergestellt wird oder ggf. durch einen anderweitig biegeweichen Bereich (wobei diese letztgenannte Ausweichmöglichkeit nicht figürlich dargestellt ist). Ein Scharnier im Sinne der Erfindung kann auch ein sog. Filmscharnier sein, insbesondere wenn die Erfindung im Low¬-Cost-Bereich eingesetzt werden soll. Bevorzugt kommt jedoch ein Scharnier im klassischen Sinne zum Einsatz, d. h. eine Verbindung zweier Teile, die an deren Fügestelle eine echte Relativbewegung der beiden Teile zueinander zulässt und so eine definierte Drehbeweglichkeit gewährleistet.

Im konkreten Ausführungsbeispiel ist der Applikator zweiteilig. Er besteht aus einem eigentlichen, ersten Applikatorteil 3a, der den zum Auftragen des Kosmetikums erforderlichen Be¬satz 6b aufweist. Des Weiteren besteht er aus einem zweiten Ap-plikatorteil 3b, der hier als Handgriff des Applikators dient. Diese beiden Applikatorteile sind durch ein Scharnier 7 mit-einander verbunden. Wie man am besten anhand der Figur 1 sieht, handelt es sich bei diesem Scharnier vorzugsweise um ein mit Scharnierbolzen ausgestattetes Scharnier, die jeweils in ein entsprechendes Scharnierauge eingreifen und so eine leichtgän- gige Verschwenkbarkeit auch um einen großen Winkel ermöglichen.

Die Figur 1 zeigt die erfindungsgemäße Kosmetikeinheit 1 in dem Moment, in dem der Applikator 3 in Richtung entlang des Pfeils P in den Vorratsbehälter 2 eingeschoben wird. Man muss hier einen gewissen Druck aufwenden, um den Applikator 3 satt dichtend mit dem Abstreifer 5 in Eingriff zu bringen. Dieses satte Eindrücken bzw. Einspreizen des Applikators 3 in den Abstreifer 5 führt zu einer ersten Festlegung des Applikators 3 gegenüber dem Vorratsbehälter 2. Diese Festlegung wird im Regelfall rein reibschlüssiger Natur sein. Es kann aber auch eine Rasteinrichtung vorgesehen sein, deren Klicken bzw. Ruck der Benutzerin signalisiert, dass der Applikator 3 jetzt tief genug in den Abstreifer 5 eingeschoben worden ist, um Dichtigkeit zu gewährleisten. Unabhängig davon, ob diese erste Festlegung rein reibschlüssiger Natur ist oder auch bzw. nur Formschluss zu Einsatz kommt, ist es so, dass diese erste Festlegung für sich alleine noch nicht ausreichen würde, um einen derartigen Applikator, wie er hier in Rede steht, wirklich so sicher an dem Vorratsbehälter 2 zu befestigen, dass ein ungewolltes Lösen des Applikators aus seinem Sitz im Vorratsbehälter und das damit verbundene, sehr unangenehme Auslaufen des Kosmetikums sicher verhindert wird.

In einem nächsten Schritt wird nun der zweite, den Handgriff bildende Applikatorteil 3b um die Achse des Scharniers 7 verschwenkt, d. h. bei dem hier zur Diskussion stehenden konkreten Ausführungsbeispiel im Gegenuhrzeigersinn nach oben geklappt. Hierdurch kommt es, wie man leicht erkennen kann, zu einer Relativbewegung zwischen diesem zweiten Applikatorteil 3b und dem Vorratsbehälter 2, so dass der zweite Applikatorteil 3b sich dem Vorratsbehälter immer stärker nähert. Man kann sagen, dass ein überwiegender Teil der außerhalb des Vorratsbehälters befindlichen Oberfläche des Applikators parallel neben der Außenoberfläche des Vorratsbehälters zu liegen kommt.

Wie man am besten anhand der Figuren 1 und 3 erkennen kann, besitzt der Vorratsbehälter auf seiner dem Durchtritt 4 zugewandten Seite eine Mulde 8, d. h. einen Bereich, in dem die Oberfläche des Vorratsbehälters 2 gegenüber den angrenzenden Oberflächenbereichen vertieft ist, also nach innen zurückspringt. Diese Mulde ist, wie man anhand der Figur 2 sieht, zur Aufnahme eines Teils des zweiten Apiplikatorteils 3b vorgesehen. Die Mulde ist dabei so tief, dass man den besagten Teil des zweiten Applikatorteils 3b im Wesentlichen vollständig in die Mulde einlegen kann, so dass der in die Mulde eingelegte Teil des zweiten Applikatorteils 3b im Wesentlichen nicht mehr über die Außenkontur des Vorratsbehälters 2 übersteht, jedenfalls in dem Bereich, in dem er in die Mulde eingelegt ist, vgl. Figur 4.

Wie man recht schön anhand aller Figuren 1 bis 5 sieht, weist der Vorratsbehälter 2 zusätzlich ein Rastorgan auf, dass, wie hier dargestellt, vorzugsweise in Gestalt eines Zapfens 9 ausgebildet ist.

Korrespondierend zu diesem Zapfen ist eine Ausnehmung in dem Griff des Applikators 3 vorgesehen, bei der es sich im hier konkret vorliegenden Fall um ein Durchgangsloch handelt. Die Ausnehmung 10 und der Zapfen 9 sind so ausgerichtet, dass der Zapfen 9 reibschlüssig oder vorzugsweise sogar rastend mit der Ausnehmung 10 in Eingriff kommt, sobald der zweite Applikator teil 3b vollständig an den Vorratsbehälter 2 angelegt worden' ist.

Auf diese Art und Weise wird der Applikator 3 sicher in seiner Bereitschaftsposition an und in dem Vorratsbehälter 2 gehalten. Denn er ist in zumindest zwei unterschiedlichen und nicht unmittelbar miteinander in Kontakt stehenden, sondern in Richtung entlang der Längsachse L des Applikators völlig getrennten Bereichen an dem Vorratsbehälter 2 festgelegt. Der erste Bereich, an dem eine Festlegung erfolgt, ist der bereits angesprochene Bereich des ersten Applikatorteils 3a, der form- und/oder reibschlüssig mit dem Abstreifer 5 oder einem in den Vorratsbehälter 2 eingesetzten, hier nicht gezeigten Dichtelement in Eingriff kommt. Der zweite Bereich ist der Bereich der Ausnehmung 10 in den Griff des Applikators 3, die mit dem Zapfen 9 form- und/oder reibschlüssig in Eingriff kommt. Der erste und der zweite Bereich sind in Richtung der, wie man sieht, nicht zwangsläufig gerade verlaufenden Applikator-Längsachse L klar voneinander getrennt und insbesondere hintereinander angeordnet. Der erste und der zweite Bereich sind, wenn man in Richtung der Applikatorlängsachse fortschreitet, um einen Betrag voneinander entfernt, der mindestens 50% der Gesamtlänge des Applikators in Richtung entlang der nicht zwangsläufig geradlinigen Längsachse ausmacht. In Zahlen ausgedrückt kann man generalisierend sagen, dass zwischen dem ersten und dem zweiten Bereich ein Abstand von mindestens 8 mm, besser von mindestens 16 mm und idealerweise von mindestens 25 oder sogar 30 mm besteht.

Wie man relativ gut anhand der Figur 3 sehen kann, wird vorzugsweise auch durch die Mulde 8 eine zusätzliche Festlegung des Applikators 3 gegenüber dem Vorratsbehälter 2 erreicht. Zwar ist es vorzugsweise so, dass die Mulde in einem Bereich, der etwa dem untersten Drittel des zweiten Applikatorteils 3b entspricht, größer ist als der entsprechende Applikatorteil und daher diesen nicht reib- oder formschlüssig festlegt. Allerdings ist der obere Teil der Mulde, der bei dem hiesigen Ausführungsbeispiel in etwa den mittleren Bereich des zweiten Applikatorteils 3b aufnimmt, so ausgeführt, dass sich die Seitenwände der Mulde an die Flanken des zweiten Applikatorteils 3b anlegen. Hierbei kann es zumindest zu einem Reibschluss zwischen dem entsprechenden Abschnitt des zweiten Applikatorteils 3b und dem Vorratsbehälter kommen, der für zusätzliche Festlegung sorgt. Vorzugsweise kann sogar für Formschluss gesorgt werden, beispielsweise kommt es bei entsprechender Ausgestaltung der die Mulde seitlich begrenzenden Wände zu einem Verrasten zwischen den Muldenwänden und den Flanken des zweiten Applikatorteils. Selbstverständlich können hier auch explizit Rastorgane vorgesehen werden, wie etwa eine Rastleiste an der Flanke des zweiten Applikatorteils 3b und eine korrespondierende Rastvertiefung in der entsprechenden, die Mulde begrenzenden Seitenwand.

Zu erwähnen ist, dass der erste Applikatorteil 3a einen Besatz 6b trägt, der vorzugsweise aus integral an diesen ersten Applikatorteil 3a angespritzten Borsten besteht. Hierbei ist es idealerweise so, dass diese Borsten alle oder zumindest über-wiegend so ausgerichtet sind, dass die Borstenlängsachse pa-rallel oder zumindest im Wesentlichen parallel zu der Längs-achse LA1 des ersten Applikatorteils 3a verläuft, vgl. Fig. 2.

Idealerweise sind der Applikator 3 bzw. der zweite Applikatorteil 3b und die Mulde 8 so ausgeformt, dass eine in Richtung der Längsachse LA2 des zweiten Applikatorteils wirkende Kraft K (vgl. Figur 2) tendenziell zu einer stärkeren Festlegung des Applikators 3 in dem Vorratsbehälter 2 führt - nämlich weil sich der in die Mulde eingelegte Bereich des zweiten Applikatorteils 3b tendenziell gegen die die Mulde seitlich begrenzenden Wände verkeilt.

Wie man recht schön anhand aller Figuren sieht, weist der zweite Applikatorteil 3b in etwa seiner Mitte bzw. hier in einem Bereich, der ihn ein Drittel zu zwei Drittel unterteilt, eine Einschnürung auf, d. h. ein Ort, an dem seine Breite minimal ist. Dies trägt dazu bei, einen gut in der Hand liegenden

Applikator zu schaffen. Diese Einschnürung wird von der äußeren Gestalt des Vorratsbehälters aufgenommen, was zu einem ebenfalls gut in der Hand liegenden Vorratsbehälter führt, der trotz seines großen, zur Bevorratung von Kosmetikmasse zur Verfügung stehenden Volumens nicht "klotzig" wirkt.

Nicht nur, aber insbesondere bei Verwendung als Mascaraapplikator besitzt der Applikator in Richtung seiner Längsachse L, einschließlich seines Borstenbesatzes vorzugsweise eine Gesamtlänge L für die gilt: 25 mm ≤ Gesamtlänge ≤ 60 mm. Die Dicke D des nicht aus Borsten bestehenden Teils des Applikators ist vorzugsweise ≤ 7 mm und idealerweise ≤ 5 mm, vgl. Fig 5. Die Breite B des Applikators beträgt vorzugsweise weniger als 35 mm, vgl. ebenfalls Fig. 5.

Der Durchtritt 4 weist dementsprechend nicht eine runde oder polygonal-runde Form auf, sondern ist im Wesentlichen rechteckig mit einer an die Breite B des Applikators angepassten Maximalerstreckung.

Unter Verweis auf die Figur 5 ist noch darauf aufmerksam zu machen, dass der Besatz aus Borsten besteht, die jeweils in Reihen entlang einer Linie Borstenline BL hintereinander angeordnet sind, vergleiche auch Figur 1. Vorzugsweise sind mindestens drei Reihen von Borsten nebeneinander aufgestellt. Idealerweise ist jede der Borstenlinien BL nicht absolut gerade, sondern leicht sichelförmig gekrümmt, wie man am besten anhand der Figur 5 sieht. Hierdurch ergeben sich insbesondere dann Vorteile, wenn dieser Kosmetikapplikator zur Applikation von Mascara verwendet werden soll. Der Besatz ist dann dem Verlauf des Wimpernbogens angepasst und erlaubt es, den Applikator von vorne her (frontal von der Nasenspitze her) an den Wimpernbogen heranzuführen und gleichzeitig nahezu alle Wimpern des Wimpernbogens mit dem Mascara zu behandeln.

Die Figur 6 bis 13 zeigen ein zweites Ausführungsbeispiel der Erfindung.

Bei diesem Ausführungsbeispiel hat der Vorratsbehälter 2 ebenfalls nicht die klassische zylindrische Gestalt, sondern entspricht auch hier in etwa einem rechteckigen Quader. Dies mit der Besonderheit, dass die langen Schmalseiten des rechteckigen Quaders verrundet sind. Der Applikator 3 wird vorzugsweise durch eine Öffnung in einer der kleinen Stirnseiten, d.h. der kleinsten Seitenflächen des Vorratsbehälters 2 in diesen hinein gesteckt. Der Applikator 3 kommt allerdings beim Durchqueren dieser Öffnung in der kleinen Stirnseite nicht sofort mit dem das Kosmetikum bevorratenden Innenraum des Vorratsbehälters in Kontakt, sondern muss zunächst erst einmal ein Führungsrohr 11 durchqueren, das allseitig einen größeren Durchmesser hat als der Applikator 3, so dass dieser leicht durch das Führungsrohr 11 hindurch geschoben werden kann. An seinem inneren Ende verengt sich das Führungsrohr 11 und bildet hier eine weitere Öffnung, nämlich den Durchtritt 4, den der Applikator 3 durchqueren muss, um in den Innenbereich des Vorratsbehälters 2 zu gelangen, der das Kosmetikum bevorratet hält. In den Durchtritt 4 ist bei dem hier gezeigten Ausführungsbeispiel ein Abstreifer 5 eingesetzt, der dafür sorgt, dass beim Wiederherausziehen des Applikators 3 keine übermäßige Menge an Kosmetikmasse mitgenommen wird.

Auch der im Rahmen dieses Ausführungsbeispiels verwendete Vorratsbehälter 2 ist zweiteilig, wie man am besten anhand der Figur 6 sieht. Er besteht nämlich aus einem ersten Teil 2a, der hier den Oberteil bildet und einem zweiten Teil 2b, der den Boden bildet. Der zweite Teil 2b ist vorzugsweise mithilfe einer Rastverbindung mit dem ersten Teil 2a verbunden, kann aber alternativ auch geschweißt oder geklebt sein.

Das Führungsrohr besitzt an einer seiner Seiten eine Aussparung 13, die dazu bestimmt ist, dass sich der Applikator in diese Aussparung 13 einlegt. Darüber hinaus besitzt der Vorratsbehälter 2 auf seiner Außenseite - vorzugsweise in dem Bereich der Außenseite, die eine der großen Hauptflächen des Vorratsbehälters bildet - eine Mulde 8, die zum Einlegen eines Teils des Applikators 3 dient, wie das bereits oben im Zusammenhang mit dem ersten Ausführungsbeispiel beschrieben worden ist.

Den im Rahmen dieses Ausführungsbeispiels vorzugsweise zum Einsatz kommenden Applikator 3 veranschaulicht am besten die Figur 13. Wie man sieht, ist auch dieser Applikator mit einem Scharnier 7 versehen, mit dessen Hilfe der stets außerhalb des Vorratsbehälters befindliche Teil des Applikators 3 faltbar ist. Bei diesem Scharnier 7 handelt es sich wiederum um ein klassisches Scharnier, also ein Scharnier, das mindestens einen Scharnierbolzen 9 besitzt, die in zwei ihm zugeordnete Scharnieraugen 10 eingreift.

Für den Besatz 6b dieses Applikators, der auch hier vorzugsweise aus spritzgegossenen Borsten besteht, gilt das oben in Zusammenhang mit dem Besatz des ersten Ausführungsbeispiels Gesagte entsprechend, weshalb an dieser Stelle davon abgesehen wird, zu wiederholen, wie der Borstenbesatz gestaltet sein soll.

Der Applikator 3 wird bei diesem Ausführungsbeispiel so, wie das nachfolgend geschildert wird, in seine Bereitschaftsposition am Vorratsbehälter 2 gebracht, in der er den Vorratsbehälter dicht verschließt und so den ungehinderten und auslauf- geschützten Transport des Vorratsbehälters ermöglicht, vgl. Fig. 8 und 9.

Der den Borstenbesatz tragende Abschnitt des Applikators wird durch das Führungsrohr 11 und die weitere Öffnung in Gestalt des Durchtritts 4 hindurch in den Raum des Vorratsbehälters hineingeschoben, der das Kosmetikum bevorratet. Hierbei legt sich der Abstreifer 5 so an den Applikator 3 an, dass der Applikator die Öffnung 10 dicht verschließt, solange er in dieser Position bleibt. Es kann dann kein Kosmetikum austreten. Dabei kann der Applikator 3 einen vorzugsweise keilförmig verdickten Bereich 6 aufweisen, so, wie das oben im Rahmen des ersten Ausführungsbeispiels beschrieben worden ist, worauf verwiesen wird. Der Applikator 3 kann aber gegebenenfalls auch vollständig glattflächig sein, d.h. keinen keilförmig verdickten Bereich 6 aufweisen, so, wie das die Figur 6 zeigt.

Jedenfalls wird der innerhalb des Abstreifers befindliche Bereich des Applikators 3 durch den Abstreifer 5 festgesetzt.

Wie man am besten anhand der Figur 6 sieht, ist der Teil des Applikators, der auch den Borstenbesatz 6b trägt, mit einer Kröpfung 14 versehen. Diese Kröpfung 14 zwingt zum einen den Benutzer oder die Benutzerin dazu, den Applikator immer in richtiger Orientierung in den Vorratsbehälter einzuschieben, da der Applikator nur dann vollständig eingeschoben werden kann, wenn die Kröpfung 14 in der Aussparung 13 des Führungsrohrs 11 zu liegen kommt. Zum anderen gibt diese Kröpfung vorzugsweise vor, wie tief der Applikator 3 in den Teil des Vorratsbehälters 2 eingeschoben werden kann, der das Kosmetikum bevorratet.

Auch wenn der Applikator 3 vollständig eingeschoben worden ist, ragt ein guter Teil von ihm über den sehr klein und kompakt gehaltenen Vorratsbehälter 2 hinaus - nicht zuletzt, wenn die Kosmetikeinheit eine Mascaraeinheit ist, sollte die gesamte

Einheit das Maß 5,5 cm x 4 cm x 2,5 cm nicht überschreiten. Da das Überragen des Applikators 3 stört, wird der Applikator 3 nun zusammengefaltet, was aufgrund des an ihm vorgesehenen Scharniers 7 kein Problem ist. Der überstehende Teil des Applikators 3 wird dabei so umgelegt, dass er sich vorzugsweise über die Aussparung 13 des Führungsrohrs 11 hinweg faltet und sich an die außenseitige Wand des Kosmetikvorratsbehälters 2 flach angelegt bzw. sogar in eine dort vorgesehene Mulde 8 ganz oder teilweise einlegt - so, wie das am besten der Vergleich der Figuren 9 und 10 zeigt.

Mit dieser Mulde 8 verhält es sich vom Grundsatz her so, wie das bereits bei dem ersten Ausführungsbeispiel geschildert worden ist. Die Kontur der Mulde 8 ist an die Kontur des Teils des Applikators 3 angepasst, den die Mulde 8 bestimmungsgemäß aufnimmt. Da der distale (d.h. von der Seite mit dem Borstenbesatz 6b abgewandte) Teil des Applikators 3 zu seinem äußersten Ende hin breiter wird, hat auch die Mulde 8 eine entsprechende Form. Die Mulde 8 nimmt den überwiegenden Teil des in ihn eingelegten Applikatorabschnitts auf, so dass der überwiegende Teil des Applikatorabschnitts nicht über die gedachte, glättflächige Hüllkontur des Vorratsbehälters 2 hinausragt.

Dieses Einlegen des Applikatorteils in die Mulde 8 führt zu einer zusätzlichen Festlegung des Applikators 3 an dem Vorratsbehälter 2. Es lässt sich anhand der Figur 9 leicht nachvollziehen, dass der Applikator nicht mehr nach oben in Richtung des Pfeils R herausgezogen werden kann, solange er gefaltet und sein distaler Abschnitt in die Mulde 8 eingelegt ist. Auf diese Art und Weise wird sichergestellt, dass der Applikator 3 keinesfalls aus Versehen aus dem Vorratsbehälter 2 herausgerissen wird und dann beispielsweise der Inhalt des Vorratsbehälters 2 unvermittelt in die Handtasche ausläuft.

Idealerweise sind die Seitenwände 15 der Mulde 8 so dimensioniert, dass sie reib- und/oder formschlüssig mit den Flanken des in sie eingelegten Applikatorteils in Kontakt treten. Gegebenenfalls können entsprechende Rastorgane vorgesehen sein. Durch all dies wird der in die Mulde 8 eingelegte Teil des Applikators 3 sozusagen gegen die Muldenwände verspannt bzw. in diese eingespreizt, was ein unbeabsichtigtes Zurückklappen des entsprechenden Applikatorabschnitts in die Position, die ein Herausziehen des Applikators zulässt, verhindert.

Die Figuren 14 bis 19 zeigen ein drittes Ausführungsbeispiel der Erfindung. Auch hier ist es so, dass der Vorratsbehälter eine vom Üblichen abweichende Gestalt aufweist, so, wie das oben bereits für die Vorratsbehälter der anderen Ausführungsbeispiele beschrieben worden ist. Ansonsten ist noch bemerkenswert, dass der Applikator bei diesem Ausführungsbeispiel einen zylindrischen Kern hat, der als Borstenträger dient, und der rundum mit angespritzten Borsten versehen ist. An diesen Borstenträger schließt sich ein verbreiterter, hier kreisrund ausgeführter Bereich an, der den als Entnahmeöffnung für das Kosmetikum dienenden Durchtritt 4 wie ein Deckel abschließt.

Zugleich weist auch der Applikator, der im Rahmen dieses Ausführungsbeispiels zum Einsatz kommt, eine besondere Gestaltung auf, die seine Handhabung beeinflusst. Der Applikator ist hier letztendlich dreiteilig aufgebaut und besteht aus den Teilen 3a, 3b und 3c. In gebrauchsfertiger Stellung ist der Applikator so auseinander geklappt, wie das die Figur 19 zeigt. Der erste Applikatorteil 3a bildet bei diesem Applikator den Handgriff, während der zweite Applikatorteil 3b einen Stiel bildet, der eine Längsachse LS aufweist. An diesem Stiel ist der dritte Applikatorteil 3c befestigt und zwar derart, dass seine Längsachse LQ senkrecht oder im Wesentlichen senkrecht zu der Längsachse L lässt des Stiels angeordnet ist. Ein solcher Applikator eröffnet eine neuartige Handhabung bei der Anwendung, insbesondere dann, wenn er als Mascaraapplikator eingesetzt wird. Denn ein solcher Mascaraapplikator kann von vorne an das Auge herangeführt werden. Die den Applikator haltende Hand bewegt sich also nicht länger seitlich neben dem Kopf, sondern kommt von vorne und ist daher besser kontrollierbar.

Auch dieser Applikator ist im Sinne der Erfindung faltbar. Zu diesem Zweck sind der erste Applikatorteil 3a und der zweite Applikatorteil 3b vorzugsweise über ein Kugelgelenk miteinander verbunden. Hierfür bildet zum Beispiel der erste Applikatorteil 3a eine Kugelpfanne 16 aus. In diese Kugelpfanne kann eine Gelenkkugel 17 (Figur 17) eingerastet werden, die Bestandteil des zweiten Applikatorteils 3b ist. Zu diesem Zweck ist die Kugelpfanne vorzugsweise geschlitzt ausgeführt, so dass die Wände der Kugelpfanne 16 ausweichen können, wenn die Gelenkkugel 17 in die Kugelpfanne 16 hineingedrückt wird. Dabei sind die Kugelpfanne und die Gelenkkugel so dimensioniert, dass sie sich elastisch gegeneinander verspannen und hierdurch im Gelenk eine soweit erhöhte Reibung auftritt, dass der erste Applikatorteil 3a und der zweite Applikatorteil 3b während der Anwendung die Position zueinander beibehalten, die ihnen der Benutzer oder die Benutzerin gegeben hat. Es ist also mit anderen Worten so, dass der Benutzer oder die Benutzerin den Applikator "aufklappen" und die betroffenen Applikatorteile dann relativ zueinander in der Position verharren, die ihnen der Benutzer oder die Benutzerin gegeben hat.

Wie man sieht, besitzt auch bei diesem Ausführungsbeispiel der Vorratsbehälter eine Mulde 8, in die ein Teil des Applikators eingelegt werden kann, hier nämlich der erste Applikatorteil. Die Mulde ist bei diesem Ausführungsbeispiel einseitig offen, was aber nicht zwangsläufig der Fall sein muss. Wichtig ist jedoch, dass die Mulde zumindest teilweise die Kontur des Applikatorteils, der in sie eingelegt wird, aufnimmt. Auf diese Art und Weise findet der Applikatorteil, der in die Mulde eingelegt wird, Halt. Somit kommt es auch hier zu einer Festlegung des Applikators an zwei unterschiedlichen Stellen. Damit wird auch hier erreicht, dass ein unbeabsichtigtes Herausziehen des Applikators aus seiner Verstauposition unterbunden wird, auch wenn der Applikator nicht mit Hilfe eines Gewindes an dem Vorratsbehälter festgesetzt ist, sondern lediglich in diesen eingesteckt ist.

### Bezugszeichen

- 1: Kosmetikeinheit
- 2: Vorratsbehälter
- 2a: erstes Teil
- 2b: zweites Teil
- 3: Applikator
- 3a: erster Applikatorteil
- 3b: zweiter Applikatorteil
- 4: Durchtritt
- 5: Abstreifer
- 6: keilförmig verdickter Bereich
- 6b: Besatz
- 7: Scharnier
- 8: Mulde
- 9: Scharnierbolzen
- 10: Scharnierauge
- 11: Führungsrohr
- 12: nicht vergeben
- 13: Aussparung Führungsrohr
- 14: Kröpfung
- 15: Seitenwand der Mulde
- 16: Kugelpfanne
- 17: Gelenkkugel
- Zw: Linie, die eine Zwischenwand andeutet
- P: Pfeil
- R: Pfeil
- D: Dicke des Applikators
- B: Breite des Applikators
- L: Längsachse des Applikators
- LA3: Längsachse erster Applikatorteil des zweiten Ausführungs beispiels
- LS: Längsachse Stiel
- LQ: Längsachse des dritten Applikatorteils

## Patentansprüche

1. Kosmetik- (1) und insbesondere Mascaraeinheit, mit einem Applikator (3) und einem Vorratsbehälter (2), wobei der Applikator (3) so an dem Vorratsbehälter (2) festgelegt werden kann, dass der Applikator (3) die Entnahmeöffnung des Vorratsbehälters (2) dicht verschließt, wobei der stets außerhalb des Vorratsbehälters (2) befindliche Teil des Applikators (3)faltbar ist,
**dadurch gekennzeichnet, dass**
der Applikator (3) einen sich keil- oder kegelartig verdickenden Abschnitt aufweist, der sich entlang seines Umfangs elastisch gegen einen Abschnitt eines in die Mündung des Vorratsbehälters (2) eingesetzten Abstreifers (5) oder Dichtelements verspannt, sobald der Applikator (3) mi t dem Nachdruck in den Vorratsbehälter (2) hineingeschoben wird, der erforderlich ist, um den Applikator (3) in seine Bereitschaftsposition am Vorratsbehälter (2) zu bringen,
wobei die Verspannung derart ist, dass durch sie eine sichere Abdichtung hergestellt wird, die vor einem Auslaufen des Kosmetikums schützt.

2. Kosmetikeinheit (1) nach einem der vorhergehenden Ansprüche, **dadurch gekennzeichnet, dass** der Applikator (3) ein Flachapplikator ist, der mindestens zwei große Hauptflachen und mindestens drei in etwa senkrecht hierauf stehende kleine Nebenflächen aufweist.

3. Kosmetikeinheit (1) nach einem der vorhergehenden Ansprüche mit einem Applikator (3) und einem Vorratsbehälter (2), in den der Applikator (3) eintaucht, wenn er sich in Bereitschaftsposition befindet, wobei der Applikator (3) gewindelos an den dem Vorratsbehälter (2) festgelegt werden kann, **dadurch gekennzeichnet, dass** der Applikator (3), wenn er seine Bereitschaftsposition einnimmt, nicht nur im Bereich der Mündung des Vorratsbehälters (2) an diesem festgelegt ist, sondern zusätzlich auch in einem von der Mündung entfernten Bereich.

4. Kosmetikeinheit (1) nach einem der vorhergehenden Ansprüche, **dadurch gekennzeichnet, dass** zwischen der Mündung des Vorratsbehälters und dem von der Mündung entfernten Bereich, in dem der Applikator (3)zusätzlich an dem Kosmetikvorratsbehälter festgelegt ist, ein Abstand von mindestens 8 mm besser von mindestens 16 mm besteht, gemessen in gerade Linie;

5. Kosmetikeinheit (1) nach einem der vorhergehenden Ansprüche, **dadurch gekennzeichnet, dass** der Kosmetikvorratsbehälter (2)keinen Hals im engeren Sinne aufweist, wie man ihn von den üblichen flaschenartigen Vorratsbehältern her kennt, sondern stattdessen in einer seiner Hauptflächen eine fensterartige, im Wesentlichen rechteckige Öffnung besitzt, durch die ein Teil des Applikators (3) in den Vorratsbehälter (2) hineingeschoben werden kann.

6. Kosmetikeinheit (1) nach Anspruch 1, **dadurch gekennzeichnet, dass** der Applikator (3) zwei Teile umfasst, die durch ein Scharnier miteinander verbunden sind, so dass ein Teil des Applikators (3) trotz des teilweise Eintauchens des Applikators in den Vorratsbehälter (2) relativ zu dem Vorratsbehälter (2) verschwenkt und dadurch näher an den Vorratsbehälter (2) herangeführt werden kann;

7. Kosmetikeinheit (1) nach einem der vorhergehenden Ansprüche, **dadurch gekennzeichnet, dass** der mit Hilfe des Scharniers näher an den Vorratsbehälter (2) heranzuführende Teil des Applikators (3) zusätzlich an dem Vorratsbehälter (2) festgelegt werden kann ;

8. Kosmetikeinheit (1) nach einem der vorhergehenden Ansprüche, **dadurch gekennzeichnet, dass** der Applikator (2), wenn er seine Bereitschaftsposition einnimmt, einen ersten Bereich aufweist, mit dem er an dem Vorratsbehälter (2) festgelegt ist und einen in Richtung entlang der Längsachse des Applikators (3) davon beabstandeten zweiten Bereich, mit dem er ebenfalls an dem Vorratsbehälter (2) befestigt ist;

9. Kosmetikeinheit (1) nach Anspruch 1, **dadurch gekennzeichnet, dass** der Abstand zwischen dem ersten und dem zweiten Bereich mindestens 1/4 der Gesamtlänge des Applikators (3) beträgt;

10. Kosmetikeinheit (1), nach einem der vorhergehenden Ansprüche, **dadurch gekennzeichnet, dass** der mit Hilfe des Scharniers relativ zu dem Vorratsbehälter (2) bewegliche Teil des Applikators (3) zumindest lokal an der Außenoberfläche des Vorratsbehälters (2) festlegbar ist und so die Festlegung des Applikators (3) in einem mündungsfernen Bereich herbeigeführt werden kann;

11. Kosmetikeinheit (1) nach einem der vorhergehenden Ansprüche, **dadurch gekennzeichnet, dass** der Bereich, in dem der Applikator (3) zumindest lokal an der Außenoberfläche des Vorratsbehälters (2) festlegbar ist, nicht der Flaschenhals des Vorratsbehälters (2) ist und/oder nicht den Abstreifer umgreift;

12. Kosmetikeinheit (1) nach einem der vorhergehenden Ansprüche, **dadurch gekennzeichnet, dass** der Vorratsbehälter auch nicht entlang einer Achse rotationssymmetrisch oder quasirotationssymmetrisch ist (Sechseck, Achteck usw.);

13. Kosmetikeinheit (1), nach einem der vorhergehenden Ansprüche, **dadurch gekennzeichnet, dass** der mit Hilfe des Scharniers relativ zu dem Vorratsbehälter (2) bewegbare Teil des Applikators (3) in eine hierfür vorgesehene Mulde des Vorratsbehälters (2) eingelegt werden kann, vorzugsweise derart, dass der betreffende Teil des Applikators (3) nicht mehr oder nur noch unwesentlich über die die Außenkontur des Vorratsbehälters (2) einhüllenden Ebenen hinausragt;

14. Kosmetikeinheit (1), nach einem der vorhergehenden Ansprüche, **dadurch gekennzeichnet, dass** die Mulde durch eine Aussparung in dem Vorratsbehälter (2) gebildet wird, die zumindest im Wesentlichen der Kontur des Teils des Applikators (3) entspricht, der in die Mulde eingelegt werden soll.

## Claims

1. Cosmetic (1) and in particular mascara unit, with an applicator (3) and a reservoir (2), in which the applicator (3) can be fixed to the reservoir (2) such that the applicator (3) tightly closes the removal opening of the reservoir (2), whereas the part of the applicator (3) permanently outside the reservoir (2) is collapsible,
**characterized in that**
the applicator (3) manifests a wedge- or taper-like thickening section, which braces elastically against a section of a wiper (5) or sealing element inserted into the mouth of the reservoir (2) along its circumference as soon as the applicator (3) is inserted into the reservoir (2) with the pressure which is necessary in order to put the applicator (3) into its readiness position on the reservoir (2),
whereas the bracing is such that a secure sealing which protects against leakage of the cosmetic is formed by it.

2. Cosmetic unit (1) according to one of the previous claims, **characterized in that** the applicator (3) is a flat applicator manifesting no less than two large main areas and no less than three small subsidiary areas approximately vertical thereon.

3. Cosmetic unit (1) according to one of the previous claims with an applicator (3) and a reservoir (2), into which the applicator (3) immerses when it is in the readiness position, in which context the applicator (3) can be placed on the reservoir (2) without a thread, **characterized in that** the applicator (3), upon reaching its readiness position, is not only fastened on the reservoir (2) in the area of the latter's mouth, but additionally also in an area away from the mouth.

4. Cosmetic unit (1) according to one of the previous claims, **characterized in that** there is a distance of no less than 8 mm, better of no less than 16 mm, measured in a straight line, between the mouth of the reservoir and the area away from the mouth, at which the applicator (3) has additionally been fastened on the cosmetic reservoir;

5. Cosmetic unit (1) according to one of the previous claims, **characterized in that** the cosmetic reservoir (2) does not possess a neck in the closer sense as is known from the customary bottle-like reservoirs, but instead possesses a window-like opening, essentially rectangular, on one of its main surfaces, by means of which a part of the applicator (3) can be inserted into the reservoir (2).

6. Cosmetic unit (1) according to Claim 1, **characterized in that** the applicator (3) encompasses two parts, which are connected with one another by a hinge, with the result that one part of the applicator swivels relative to the reservoir (2) despite the partial immersion of the applicator into the reservoir (2) and can thus be moved closer to the reservoir (2);

7. Cosmetic unit (1) according to one of the previous claims, **characterized in that** the part of the applicator (3) to be moved closer to the reservoir (2) with the help of the hinge can additionally be fixed on the reservoir (2);

8. Cosmetic unit (1) according to one of the previous claims, **characterized in that** the applicator (2), upon reaching its readiness position, possesses a first area with which it is fixed to the reservoir (2), and a second area pointed away from it in the direction along the longitudinal axis of the applicator (3), with which it is likewise fixed to the reservoir (2);

9. Cosmetic unit (1) according to Claim 1, **characterized in that** the distance between the first and the second area amounts to no less than ¼ of the total length of the applicator (3);

10. Cosmetic unit (1) according to one of the previous claims, **characterized in that** the part of the applicator (3) which can be moved relative to the reservoir (2) with the help of the hinge can be fixed at least locally on the outer surface of the reservoir (2) and thus the fixing of the applicator (3) can be implemented in an area away from the mouth;

11. Cosmetic unit (1) according to one of the previous claims, **characterized in that** the area in which the applicator can be fixed at least locally on the outer surface of the reservoir (2) is not the bottleneck of the reservoir (2) and/or does not encompass the wiper;

12. Cosmetic unit (1) according to one of the previous claims, **characterized in that** the reservoir is also not rotation-symmetrical or quasi-rotation-symmetrical along an axis (hexagon, octagon etc.);

13. Cosmetic unit (1) according to one of the previous claims, **characterized in that** the part of the applicator (3) which can be moved relative to the reservoir (2) with the help of the hinge can be inserted into a depression in the reservoir (2) provided for this purpose, preferably such that the part of the applicator (3) in question no longer or only inconsiderably protrudes over the levels enveloping the outer contour of the reservoir (2);

14. Cosmetic unit (1) according to one of the previous claims, wherein the depression is formed by a recess in the reservoir (2) at least essentially matching the contour of the part of the applicator (3) which is to be inserted onto the depression.

## Revendications

1. Unité cosmétique (1) et, plus particulièrement, unité de mascara, avec un applicateur (3) et un réservoir (2), l'applicateur (3) pouvant être fixé sur le réservoir (2) de telle manière à ce que l'applicateur (3) ferme hermétiquement l'ouverture de prélèvement du réservoir (2), la partie de l'applicateur (3) qui se trouve toujours en dehors du réservoir (2), étant pliable
**caractérisée par le fait que**
l'applicateur (3) présente une section s'épaississant en forme de coin ou de cône, qui se contraint élastiquement le long de sa circonférence contre une section d'un racleur (5) ou élément d'étanchéité inséré dans l'orifice du réservoir (2) dès que l'applicateur (3) est poussé par la post-pression dans le réservoir (2), qui est nécessaire pour mettre l'applicateur (3) dans sa position prête à l'utilisation sur le réservoir (2),
la contrainte étant telle qu'elle permet d'établir une étanchéité sûre, empêchant un écoulement du produit cosmétique.

2. Unité cosmétique (1) conformément à l'une des revendications précédentes, **caractérisée par le fait que** l'applicateur (3) est un applicateur plat, présentant au moins deux grandes surfaces principales et au moins trois petites surfaces secondaires à peu près perpendiculaires à ces dernières.

3. Unité cosmétique (1) conformément à l'une des revendications précédentes, avec un applicateur (3) et un réservoir (2), dans lequel est immergé l'applicateur (3) lorsqu'il est dans sa position prête à l'utilisation, l'applicateur (3) pouvant être fixé sans fil sur le réservoir (2), **caractérisée par le fait que** l'applicateur (3), lorsqu'il adopte sa position prête à l'utilisation, est fixé non seulement sur le réservoir (2) dans la zone de l'orifice de ce dernier, mais aussi dans une zone éloignée de l'orifice.

4. Unité cosmétique (1) conformément à l'une des revendications précédentes, **caractérisée par le fait qu'**il existe, entre l'orifice du réservoir et la zone éloignée de l'orifice dans laquelle l'applicateur (3) est en plus fixé sur le réservoir cosmétique, une distance d'au moins 8 mm, de préférence d'au moins 16 mm, mesurée en ligne droite;

5. Unité cosmétique (1) conformément à l'une des revendications précédentes, **caractérisée par le fait que** le réservoir cosmétique (2) ne présente pas de goulot au sens strict, tel qu'on le connaît sur les réservoirs type bouteille standard, mais possède, à la place, dans une de ses surfaces principales, une ouverture essentiellement rectangulaire, par laquelle une partie de l'applicateur (3) peut être enfoncée dans le réservoir (2).

6. Unité cosmétique (1) conformément à la revendication n°1, **caractérisée par le fait que** l'applicateur (3) comprend deux parties qui sont reliées par une charnière de telle manière à ce qu'une partie de l'applicateur (3) pivote par rapport au réservoir (2) malgré l'immersion partielle de l'applicateur dans le réservoir (2) et puisse être ainsi rapprochée du réservoir (2);

7. Unité cosmétique (1) conformément à l'une des revendications précédentes, **caractérisée par le fait que** la partie de l'applicateur (3), se rapprochant du réservoir (2) à l'aide de la charnière, peut être en plus fixée sur le réservoir (2);

8. Unité cosmétique (1) conformément à l'une des revendications précédentes, **caractérisée par le fait que** l'applicateur (3), lorsqu'il adopte sa position prête à l'utilisation, présente une première zone avec laquelle il est fixé sur le réservoir (2) et une deuxième zone dans la direction de l'axe longitudinal de l'applicateur (3), espacée de ce dernier, avec laquelle il est également fixé sur le réservoir (2);

9. Unité cosmétique (1) conformément à la revendication n°1, **caractérisée par le fait que** la distance entre la première et la deuxième zone est au moins de 1/4 de la longueur totale de l'applicateur (3);

10. Unité cosmétique (1) conformément à l'une des revendications précédentes, **caractérisée par le fait que** la partie de l'applicateur (3), déplaçable par rapport au réservoir (2) à l'aide de la charnière, peut être fixée au moins localement à la surface extérieure du réservoir (2) et que la fixation de l'applicateur (3) peut être ainsi réalisée dans une zone éloignée de l'orifice;

11. Unité cosmétique (1) conformément à l'une des revendications précédentes, **caractérisée par le fait que** la zone dans laquelle l'applicateur (3) peut être fixée au moins localement à la surface extérieure du réservoir (2), n'est pas le goulot de bouteille du réservoir (2) et/ou n'entoure pas le racleur;

12. Unité cosmétique (1) conformément à l'une des revendications précédentes, **caractérisée par le fait que** le réservoir n'est également pas à symétrie de révolution ou à symétrie de quasi-révolution le long d'un axe (hexagonal, octogonal, etc...);

13. Unité cosmétique (1) conformément à l'une des revendications précédentes, **caractérisée par le fait que** la partie de l'applicateur (3), déplaçable par rapport au réservoir (2) à l'aide de la charnière, peut être insérée dans un creux du réservoir (2), prévu à cet effet, de préférence de sorte que la partie en question de l'applicateur (3) ne soit plus ou ne soit que très peu en saillie par rapport aux niveaux enveloppant le contour extérieur du réservoir (2);

14. Unité cosmétique (1) conformément à l'une des revendications précédentes, **caractérisée par le fait que** le creux est formé par un évidement dans le réservoir (2), correspondant au moins essentiellement au contour de la partie de l'applicateur (3) qui doit être insérée dans le creux.
